# EUROPÄISCHE PATENTSCHRIFT

(11) **EP 3 015 573 B1**
(45) Veröffentlichungstag und Bekanntmachung des Hinweises auf die Patenterteilung: **06.12.2023**
(21) Anmeldenummer: 14191387.1
(22) Anmeldetag: 31.10.2014
(51) Int. Cl.: C25D 17/00, C25D 7/06, C25D 21/12

(54) **ANLAGE ZUM GALVANISIEREN EINES BANDES**
SYSTEM FOR ELECTROPLATING A BAND
SYSTÈME POUR GALVANISER UNE BANDE

(43) Veröffentlichungstag der Anmeldung: 04.05.2016
(73) Patentinhaber: Franz Binder GmbH + Co. Elektrische Bauelemente KG, 74172 Neckarsulm (DE)
(72) Erfinder: Eidner, Falko, 75438 Knittlingen-Freudenstein (DE); Kretschmer, Ralf, 71299 Wimsheim (DE)
(74) Vertreter: Michalski Hüttermann & Partner Patentanwälte mbB

(56) Entgegenhaltungen:
- EP-A1- 0 070 694
- JP-A- 2009 096 491
- US-A- 3 855 108
- US-A- 4 036 725
- US-A- 4 553 501

## Beschreibung

Die Erfindung betrifft eine Anlage zum kontinuierlichen Galvanisieren wenigstens eines Bereiches eines Bandes mit einer Abwickelstation, von der das ungalvanisierte Band abgewickelt und einer ersten Galvanisierstation zugeführt wird und mit einer angetriebenen Aufwickelstation, in der das galvanisierte Band aufgewickelt wird, sowie mit einer Steuerungsvorrichtung.

Bekannte Bandanlagen, die kontinuierlich arbeiten, bei denen also das Band kontinuierlich gefördert wird und während des Förderns der Bereich, der frei hängt, galvanisiert wird, weisen einen linearen Aufbau auf. In einer Abwickelstation wird das Band abgewickelt und dann mittels einer geeigneten Förderanlage in gerader Linie durch die Galvanikbäder gefördert und schließlich in einer Aufwickelstation wieder aufgewickelt. In der Regel erfolgt der Antrieb in der Aufwickelstation, die durch Zug an dem Band den Vortrieb bewirkt. Nachteilig an derartigen Anlagen ist die große Länge, was entsprechend große Werkshallen notwendig macht. Weiter nachteilig ist, dass die Führung des Bandes meist nur punktuell und damit auch unsauber erfolgt, was eine sehr exakt lokalisierte Galvanisierung erschwert. Die einzelnen Galvanikbäder in einer linearen Anordnung sind nur schlecht austauschbar. Da der Antrieb durch die Aufwickelstation erfolgt ist der Verschnitt sehr groß, nämlich mindestens eine volle Länge der gesamten Anlage. Das macht das Galvanisieren insbesondere von Bändern mit kurzen Gesamtlängen kostenträchtig.

Aus der EP 0 070 694 A1 ist eine Galvanisieranlage für Einzelwerkstücke bekannt. Die einzelnen Werkstücke werden zwischen einem Rad und einem außen am Rad anliegenden Endlosband eingeklemmt und durch auf dem Umfang liegende Galvanikbäder gefördert. Eine solche Anlage ist zwar platzsparend, allerdings können keine Bänder damit galvanisiert werden. Außerdem können nur wenige und kleinere Galvanikbäder eingesetzt werden, da der Umfang begrenzt ist. Es eignet sich daher nur für kleine Werkstücke, die mit wenig Bädern galvanisiert werden können.

Mit dem Begriff Galvanikbad soll in dieser Anmeldung allgemein jedes Bad gemeint sein, dass für einen Galvanikprozess notwendig sein kann. Das sind Vorbehandlungsbäder, Elektrolytzellen und dergleichen mehr. Aus der US 4,036,725 ist eine sogenannte Jet-Plating Vorrichtung bekannt, bei der die Beschichtung mittels eines Strahls ("Jet") erfolgt. Die Jets sind dabei radial nach außen gerichtet und treten aus "fluid jet members" aus, die jeweils eine Düse aufweisen. Die Düsen sind in einer stationären zentralen Vorrichtung gelagert. Um diese stationäre Vorrichtung rotieren zwei "rim members", zwischen denen ein Spalt bleibt, durch den die Flüssigkeitsstrahlen auf das außen an beiden "rim members" anliegende und den Spalt überdeckende Band treffen. Auf diese Art wird der den Spalt abdeckende Streifen des Bandes beschichtet

Ausgehend von diesem Stand der Technik ist es Aufgabe der Erfindung eine verbesserte Galvanisieranlage bereitzustellen, mit der Bänder in Galvanikbädern kontinuierlich galvanisiert werden können.

Diese Aufgabe wird gelöst durch eine Anlage mit den Merkmalen des Anspruchs 1.

Die erfindungsgemäße Anlage zum kontinuierlichen Galvanisieren eines Bereiches eines Bandes umfasst eine Abwickelstation, von der das ungalvanisierte Band abgewickelt und einer ersten Galvanisierstation zugeführt wird und eine angetriebene Aufwickelstation, in der das galvanisierte Band aufgewickelt wird, sowie eine Steuerungsvorrichtung. Erfindungsgemäß umfasst die erste Galvanisierstation: eine kreisförmige, horizontal liegende Halterungseinrichtung, die um eine vertikale Achse rotiert und an dessen Aussenrand das Band gehalten ist, wobei der zu galvanisierende Bereich nach unten übersteht,
ein endloses Antriebsband, das über einen Teil des Umfangs an dem Aussenrand anliegt und das Band zwischen dem Aussenrand und dem Antriebsband rutschfest hält und dadurch in Umfangsrichtung fördert,
einen Antrieb zum Rotieren der Halterungseinrichtung,
Galvanikbäder, die über einen Teil des Umfanges der Halterung verteilt und unterhalb der Halterungseinrichtung angeordnet sind, so dass der zu galvanisierende Bereich des Bandes durch die Bäder hindurch gefördert und dort galvanisierbar ist, wobei die Abwickelstation antreibbar ist und der Antrieb der Abwickelstation über eine erste Geschwindigkeitsanpassungvorrichtung in seiner Geschwindigkeit der Antriebsgeschwindigkeit der Halterungseinrichtung anpassbar ist, und ist dadurch gekennzeichnet, dass die Galvanikbäder ein zentrales Becken aufweisen, in dem sich Elektroden befinden und durch das das Band gefördert wird um galvanisiert zu werden, sowie dass die Bäder ein Überlaufbecken zum Auffangen des Elektrolyten, ein Pumpsystem und einen elektrischen Anschluss aufweist, wobei alle Komponenten des Galvanikbades auf einem Gestell gelagert sind, dass auf Rollen ruht und somit einen Wagen bildet, wobei zumindest die Becken und in der Höhe derart verstellbar sind, um das nach einem Absenken das Galvanikbad aus der Galvanisierstation ausfahrbar ist und auf diese Weise die Bäder einfach austauschbar sind, und die Galvanikbäder eine Trapezform haben, so dass sie aneinandergereiht eine hexagonale Form ergeben und jedes Bad eine Seite des Hexagons bildet, wobei die Galvanikbäder in einer Galvanisierstation fünf Seiten eines Hexagons bilden und über die sechste Seite die Zu- und Abfuhr des Bandes erfolgt.

Ein wesentlicher Vorteile der Erfindung ist der relativ geringe Platzbedarf, da die Bäder nicht mehr in einer Reihe angeordnet sind, sondern platzoptimiert im Wesentlichen kreisförmig. Eine typische erfindungsgemäße Anlage hat einen Platzbedarf von ca. 9m x 9m.

Ein weiterer Vorteil ist der geringe Verschnitt. Der ist erheblich geringer oder entfällt sogar völlig, denn wenn das Band der Halterungseinrichtung zugeführt ist und zwischen Außenrand und Antriebsband festgeklemmt ist, kann es durch die Galvanikbäder gefördert werden.

Hierbei zeigt sich ein weiterer Vorteil, nämlich dass das Band auf seiner vollen Länge geführt ist und der Antrieb über die ganze Länge des Teils Bandes erfolgt, der sich über den Bädern befindet, also von der Halterungseinrichtung festgeklemmt ist. Das Antriebsband erfüllt dabei zwei Funktionen, nämlich den des Antriebs und eine Haltefunktion zum Halten des Bandes.

Die unterhalb der Halterungseinrichtung angeordneten Galvanikbäder sind leicht zugänglich und können sehr leicht ausgetauscht werden.

Da die zu galvanisierenden Bänder recht lang und entsprechend schwer sind, ist in der Regel die Abwickelstation angetrieben. Dann sollten die Antriebsgeschwindigkeit der Galvanisierstation und des Abwickelns genau passen. Dazu ist nach der Erfindung vorgesehen, dass der Antrieb der Abwickelstation über eine erste Geschwindigkeitsanpassungvorrichtung in seiner Geschwindigkeit der Antriebsgeschwindigkeit der Halterungseinrichtung angepasst ist.

Die erste Geschwindigkeitsanpassungvorrichtung kann dabei so ausgebildet sein, dass sie eine seitlich beweglich angeordnete Rolle aufweist, über die das abgewickelte Band läuft und die das Band in Spannung hält. Die Auslenkung wird von der Steuerungsvorrichtung erfasst. Dann kann die Steuerungsvorrichtung den Antrieb der Abwickelstation anpassen, in dem auf eine Soll-Auslenkung geregelt wird.

In Weiterbildung der Erfindung weist die erste Galvanisierstation eine vorgespannt angeordnete Zuführrolle zum korrekten Zuführen des Bandes zwischen den Aussenrand der Halterungseinrichtung und dem Antriebsband auf.

Aus dem gleichen Grund warum die Abwickelstation eine Antriebsgeschwindigkeitsregelung aufweist, weist in Weiterbildung der Erfindung auch die Aufwickelstation eine Geschwindigkeitsanpassungsvorrichtung auf, zur Anpassung des Antriebs der Aufwickelstation an die Antriebsgeschwindigkeit der Halterungseinrichtung.

Für bestimmte Galvanisieraufgaben sind fünf Bäder einer Galvanisierstation häufig zu wenig. Die erfindungsgemäße Anlage ist in einfachster Weise erweiterbar, indem einfach je nach Bedarf eine zweite oder sogar dritte Galvanisierstation bereitgestellt wird. Die zweite und weitere Galvanisierstationen sind identisch zur ersten aufgebaut. Das Band wird dann von der ersten zur zweiten und ggf. zur weiteren Station geführt.

Dazu ist es vorteilhaft, wenn die zweite Galvanisierstation eine weitere Geschwindigkeitsanpassungsvorrichtung aufweist, der eine Zuführrolle der zweiten Galvanisierstation zugeordnet ist und die vorgespannt gehalten ist, so dass eine Änderung der Auslenkung ein Maß für einen Geschwindigkeitsunterschied der Antriebe der beiden Galvanisierstationen ist, der von der Steuerungsvorrichtung erfasst und ausgeregelt wird. Somit wird die Antriebsgeschwindigkeit der zweiten Galvanisierstation auf die Geschwindigkeit der ersten Station geregelt.

Sinnvollerweise wird die Antriebsgeschwindigkeit jeder weiteren Galvanisierstation, die eingesetzt wird, jeweils nach ihrem Vorgänger geregelt, also der Station, die stromaufwärts liegt. Insgesamt wird dann die Antriebsgeschwindigkeit von der ersten Station bestimmt.

Eine sehr platzsparende und vorteilhafte erfindungsgemäße Anordnung ergibt sich, wenn die Galvanikbäder einer Galvanisierstation hexagonartig angeordnet sind und fünf Seiten eines Hexagons bilden. Dann kann der zur Verfügung stehende Raum optimal ausgenutzt werden und die Bäder immer noch sehr einfach ausgetauscht werden. Über die sechste Seite des Hexagons erfolgt die Zu- und Abfuhr des Bandes.

Für einen einfachen Austausch ist es sehr vorteilhaft, wenn jedes Galvanikbad einen elektrischen Anschluss aufweist und über den elektrischen Anschluss eine das jeweilige Galvanikbad kennzeichnende Kodierung an die Steuerungsvorrichtung übermittelbar ist. Dann liegt alle Information über das Bad unmittelbar in der Steuerungsvorrichtung vor und es kann unmittelbar mit einem bestimmten Programm gefahren werden.

Im Folgenden wird die Erfindung anhand von Ausführungsbeispielen unter Bezugnahme auf die Zeichnung im Einzelnen erläutert. In der Zeichnung zeigen:
Fig. 1 eine stark schematisierte Darstellung einer erfindungsgemäßen Anlage in der Draufsicht;
Fig. 2 eine Ansicht eines Beispiels eines zu galvanisierenden Bandes;
Fig. 3 eine perspektivische Ansicht eines Galvanikbades der erfindungsgemäßen Anlage;
Fig. 4 eine schematische Darstellung wie Fig. 1 einer Ausführungsform der Anlage.

Eine erfindungsgemäße Anlage 10 zum kontinuierlichen Galvanisieren eines Bandes 12 umfasst eine Abwickelstation 14, von der das ungalvanisierte Band 12 abgewickelt und einer ersten Galvanisierstation 16 zugeführt wird. Die Anlage 10 umfasst weiter eine angetriebene Aufwickelstation 18, in der das galvanisierte Band 12 aufgewickelt wird, sowie eine Steuerungsvorrichtung 20.

Die Abwickelstation 14 weist eine Vorratsrolle 14-1 auf, auf der das zu galvanisierende Band 12 bevorratet ist, eine Führungsrolle 14-2 zum korrekten Führen des Bandes 12 und einen Abwickelantrieb 14-3 auf.

Die erste Galvanisierstation 16 umfasst eine kreisförmige, horizontal liegende Halterungseinrichtung 22. In dem dargestellten Ausführungsbeispiel besteht die Halterungsvorrichtung 22 aus einem metallenen Ring 24, der über Halterollen 26 gehalten ist. Der Ring 24 kann in der horizontalen Ebene um eine vertikale Achse rotieren. Der Ring 24 besteht beispielsweise aus Edelstahl.

Der Ring 24 wird durch ein endloses Antriebsband 30 angetrieben. Dazu liegt das Antriebsband 30 über einen Teil des Umfangs an dem Aussenrand 28 an und wird über Führungsrollen 32 und eine Antriebsrolle 34 zurückgeführt. Die Antriebsrolle 34 wird von einem Ringantrieb 35 angetrieben, so dass der Ring 24 der Halterungsvorrichtung 22 sich dreht.

Das zu galvanisierende Band 12 ist in einer Seitenansicht in Fig. 2 dargestellt. Das Band 12 kann z.B. ein Stanzband sein, das aneinandergereiht zusammenhängende Teile 36, z.B. Steckerstifte, aufweist, deren eines Ende 38 galvanisiert werden soll und die dann in einem späteren anderen Prozess durch Stanzen vereinzelt werden. Das Band 12 soll also zumindest in dem Bereich, der die Enden 38 der Teile 36 aufweist, galvanisiert werden. In dem anderen Endbereich 39 kann das Band 12 gehalten werden

Das Band 12 wird nach der Abwickelstation 14 von einer vorgespannt gehaltenen Führungsrolle 40 erfasst und zwischen den Aussenrand 28 des Rings 24 und dem Antriebsband 30 geführt, so dass es dadurch rutschfest gehalten und mit dem rotierenden Ring 24 mitgenommen wird. Dabei wird das Band 12 so eingeführt, dass es nur mit seinem oberen Bereich von Aussenrand 28 und Antriebsband 30 ergriffen wird und der zu galvanisierende Bereich (Enden 38) nach unten übersteht. Über den metallenen Ring 24 ist elektrischer Kontakt zu dem Band 12 hergestellt, damit es auch galvanisiert werden kann. Der Ring 24 selbst ist über Schleifkontakte elektrisch kontaktiert.

Des Weiteren weist die Galvanisierstation 16 mehrere Galvanikbäder 42 auf, die über einen Teil des Umfanges der Halterungseinrichtung 22 verteilt und unterhalb dieser angeordnet sind. Mit Galvanikbad 42 soll hier allgemein jedes Bad gemeint sein, dass für einen Galvanikprozess notwendig sein kann. Das sind Vorbehandlungsbäder, Elektrolytzellen und dergleichen mehr.

Diese Bäder 42 haben in der Draufsicht (Fig. 1) in der erfindungsgemäßen Anlage eine Trapezform, so dass sie aneinandergereiht eine hexagonale Form ergeben und jedes Bad 42 eine Seite des Hexagons bildet. Damit ist der teilkreisförmige Raum unterhalb der Halterungseinrichtung 22 optimal ausgenutzt ist. Somit können in einer Galvanikstation fünf Galvanikbäder angeordnet werden. Über die freibleibende sechste Seite des Hexagons wird das Band 12 eingeführt wie beschrieben und auch ausgeführt. Das Band 12 wird somit kontinuierlich durch jedes der fünf Bäder 42 geführt und dort entsprechend behandelt.

Fig. 3 zeigt eine perspektivische Darstellung eines solchen Galvanikbades 42. In bekannter Weise hat das Bad ein zentrales Becken 42-1, in dem sich z. B. Elektroden befinden und durch das das Band 12 gefördert wird um galvanisiert zu werden. Weiter weist das Bad 42 ein Überlaufbecken 42-2 zum Auffangen des Elektrolyten, ein Pumpsystem 42-3 und einen nicht dargestellten elektrischen Anschluss auf. Wenn erforderlich kann des Bad 42 weitere Komponenten, wie Heizungen, Gleichrichter und dergleichen umfassen. Alle Komponenten eines Galvanikbades 42 sind auf einem Gestell 42-4 gelagert, dass auf Rollen 42-5 ruht und somit einen Wagen bildet. Zumindest die Becken 42-1 und 42-2 können in der Höhe verstellt werden, um nach Absenken das Galvanikbad 42 aus der Galvanisierstation 16 ausfahren zu können und auf diese Weise die Bäder 42 einfach austauschen zu können. Eine erfindungsgemäße Galvanisieranlage 10 kann somit sehr schnell und einfach auf verschiedene Galvanisierprozesse umgerüstet werden.

Über eine weitere Führungsrolle 44 wird das Band 12 aus der Galvanikstation 16 ausgeführt und der Aufwickelstation 18 zugeführt. Die Aufwickelstation 18 ist ähnlich der Abwickelstation 14 aufgebaut und weist eine Rolle 18-1, auf der das Band 12 aufgewickelt wird, eine Führungsrolle 18-2 zur korrekten Zuführung des Bandes 12 und einen Aufwickelantrieb 18-3 auf.

Wenn alle drei Antriebe, Abwickelantrieb 14-3, Ringantrieb 35 und Aufwickelantrieb 18-3, exakt gleichmäßig drehen wird das Band sauber und ohne Spannungen und ohne Durchhängen gefördert. Dies wird durch Steuerung der Antriebe über die Steuerungsvorrichtung 20 gewährleistet.

Zur Synchronisation zwischen der Abwickelstation 14 und der Galvanisierstation 16 ist eine erste Geschwindigkeitsanpassungvorrichtung vorgesehen. Diese funktioniert wie folgt. Die Führungsrolle 14-2 ist beweglich gelagert, nämlich seitlich auslenkbar und vorgespannt gelagert, was durch den Doppelpfeil 50 angedeutet ist. Die Auslenkung der Führungsrolle 14-2 oder eines Arms, auf dem die Führungsrolle 14-2 gelagert sein kann, wird von der Steuerungsvorrichtung 20 erfasst, was durch die Verbindungslinie 52 dargestellt ist. Abhängig von der Auslenkung regelt die Steuerungsvorrichtung 20 nun den Abwickelantrieb 14-3, so dass die Auslenkung stets einer Soll-Auslenkung entspricht. Der Abwickelantrieb 14-2 wird damit auf den Ringantrieb geregelt. Dieser gibt die Fördergeschwindigkeit vor. Das Band 12 hat dann immer die gleiche, richtige Spannung.

In analoger Weise wird der Aufwickelantrieb 18-3 mit einer zweiten Geschwindigkeitsanpassungvorrichtung mit Hilfe der Führungsrolle 18-2, dessen Auslenkung ebenfalls erfasst wird, über die Steuerungsvorrichtung 20 geregelt.

Die Steuerungsvorrichtung 20 ist in einem Steuerschrank aufgenommen, an dessen Touchpanel alle Parameter wie Temperaturen, Geschwindigkeiten und Ströme angezeigt bzw. verändert werden können. Die Gleichrichter aller Zellen liefern Strom und-Spannung. Die Geschwindigkeit der Anlage ist stufenlos von 0 bis zu einer maximalen Geschwindgkeit einstellbar.

In Fig. 4 ist eine weitere Ausführungsform der erfindungsgemäßen Anlage dargestellt. Für bestimmte Galvanisieraufgaben sind die fünf Bäder 42 der ersten Galvanisierstation 16 womöglich zu wenig. In diesem Fall lässt sich die Anlage in einfachster Weise erweitern, indem eine weitere Galvanisierstation 16-2 zwischen die erste Galvanisierstation 16 und die Aufwickelstation 18 eingefügt wird. Die zweite Galvanisierstation 16-2 ist identisch zur ersten aufgebaut.

Das Band 12 wird nach Verlassen der ersten Station 16 (nach der Führungsrolle 44) der Führungsrolle 40-2 der zweiten Station 16-2 zugeführt. Wie in der ersten Station wird das Band 12 mittels des Ringes 24-2 durch die Galvanikbäder 42-2 der zweiten Station 16-2 geführt und schließlich über die Führungsrolle 44-2 der Aufwickelstation 18 zugeführt und dort aufgewickelt.

Die Abstimmung der Antriebe ist jetzt ein komplexeres Problem. Die Erfindung hat aber das Prinzip, dass die maßgebende Geschwindigkeit die des Ringantriebs 35 der ersten Station 16 ist. Die gesamte Regelung übernimmt wieder die Steuerungsvorrichtung 20. Die Regelung über die erste Geschwindigkeitsanpassungvorrichtung zwischen Abwickelstation und erster Galvanisierstation 16 bleibt unverändert. Die Regelung des Ringantriebs 35-2 der zweiten Galvanisierstation 16-2 geschieht derart, dass die Auslenkung (Doppelpfeil 60) der ebenfalls auslenkbar vorgespannt gelagerten Führungsrolle 40-2 erfasst und der Steuerungsvorrichtung 20 als Regelgröße zugeführt wird, so dass der Ringantrieb 35-2 so geregelt wird, dass eine Soll-Auslenkung der Führungsrolle 40-2 vorliegt. Schließlich erfolgt die Regelung zwischen der zweiten Galvanisierstation 16-2 und der Aufwickelstation 18 wie im ersten Ausführungsbeispiel nach Fig. 1 die Regelung zwischen der ersten Galvanisierstation 16 und der Aufwickelstation 18.

Je nach Bedarf kann die Anlage 10 durch eine dritte oder sogar noch mehr Galvanisierstationen in gleicher Weise erweitert werden. Sinnvollerweise wird die Antriebsgeschwindigkeit jeder weiteren Galvanisierstation, die eingesetzt wird, jeweils nach ihrem Vorgänger geregelt, also der Station, die stromaufwärts liegt. Insgesamt wird dann die Antriebsgeschwindigkeit von der ersten Station bestimmt.

Eine weitere Galvanisierstation kann z.B. dann sinnvoll sein, wenn das Band 12 nicht nur bereichsweise (an den Enden 38) sondern vollständig galvanisiert werden soll. Dann wird in der ersten Galvanisierstation 16 der Endbereich 38 galvanisiert und im Bereich 39 das Band 12 gehalten. Zwischen der ersten und zweiten Galvanisierstation wird das Band 12 gewendet, also um 180 verdrillt, so dass es in der zweiten Galvanisierstation umgekehrt eingeführt wird und dort mit den bereits galvanisierten Endbereichen 38 gehalten wird. Der in der ersten Galvanisierstation 16 nicht galvanisierte Bereich 39 steht jetzt nach unten über und kann in der zweiten Galvanisierstation 16-2 galvanisiert werden.

Für einen einfachen Austausch eines Galvanikbades 42 oder 42-2 ist über den elektrischen Anschluss eine das jeweilige Galvanikbad kennzeichnende Kodierung an die Steuerungsvorrichtung 20 übermittelbar. Dann liegen alle Information über das Bad unmittelbar der Steuerungsvorrichtung 20 vor.

## Patentansprüche

1. Anlage (10) zum kontinuierlichen Galvanisieren eines Bereiches eines Bandes (12) mit einer Abwickelstation (14), von der das ungalvanisierte Band (12) abwickelbar und einer ersten Galvanisierstation (16) zuführbar ist und mit einer angetriebenen Aufwickelstation (18), in der das galvanisierte Band (12) aufwickelbar ist, sowie mit einer Steuerungsvorrichtung (20), wobei die erste Galvanisierstation (16) umfasst:
- eine kreisförmige, horizontal liegende Halterungseinrichtung (22), die um eine vertikale Achse rotierbar ist und an dessen Aussenrand (28) das Band (30) haltbar ist, so dass der zu galvanisierende Bereich (38) nach unten übersteht,
- ein endloses Antriebsband (12), dass über einen Teil des Umfangs an dem Aussenrand (28) anliegt und das Band (30) zwischen dem Aussenrand (28) und dem Antriebsband (30) gehalten ist und dadurch in Umfangsrichtung förderbar ist,
- einen Antrieb (35) zum Rotieren der Halterungseinrichtung (22),
- Galvanikbäder (42), die über einen Teil des Umfanges der Halterungseinrichtung (22) verteilt und unterhalb der Halterungseinrichtung (22) angeordnet sind, so dass der zu galvanisierende Bereich (38) des Bandes (12) durch die Bäder (42) hindurch förderbar und dort galvanisierbar ist wobei die Abwickelstation antreibbar ist und der Antrieb der Abwickelstation über eine erste Geschwindigkeitsanpassungvorrichtung in seiner Geschwindigkeit der Antriebsgeschwindigkeit der Halterungseinrichtung anpassbar ist, **dadurch gekennzeichnet, dass** die Galvanikbäder (42) ein zentrales Becken (42-1) aufweisen, in dem sich Elektroden befinden und durch das das Band (12) gefördert wird um galvanisiert zu werden, sowie dass die Bäder (42) ein Überlaufbecken (42-2) zum Auffangen des Elektrolyten, ein Pumpsystem (42-3) und einen elektrischen Anschluss aufweist, wobei alle Komponenten des Galvanikbades (42) auf einem Gestell (42-4) gelagert sind, das auf Rollen (42-5) ruht und somit einen Wagen bildet, wobei zumindest die Becken (42-1) und (42-2) in der Höhe derart verstellbar sind, um das nach einem Absenken das Galvanikbad (42) aus der Galvanisierstation (16) ausfahrbar ist und auf diese Weise die Bäder (42) einfach austauschbar sind, und
die Galvanikbäder eine Trapezform haben, so dass sie aneinandergereiht eine hexagonale Form ergeben und jedes Bad (42) eine Seite des Hexagons bildet, wobei die Galvanikbäder in einer Galvanisierstation fünf Seiten eines Hexagons bilden und über die sechste Seite die Zu- und Abfuhr des Bandes erfolgt.

2. Anlage nach Anspruch 1, **dadurch gekennzeichnet, dass** die erste Geschwindigkeitsanpassungvorrichtung eine seitlich zur Förderrichtung des Bandes (12) beweglich angeordnete Rolle aufweist, über die das abgewickelte Band (12) führbar ist und die geeignet ist das Band (12) in Spannung zu halten und die Auslenkung der Rolle von der Steuerungsvorrichtung erfassbar ist und der Antrieb der Abwickelstation durch die Steuerungsvorrichtung (20) anpassbar ist, indem der Antrieb der Abwickelstation (14) auf eine Soll-Auslenkung geregelt wird.

3. Anlage nach einem der vorhergehenden Ansprüche, **dadurch gekennzeichnet, dass** die erste Galvanisierstation (16) eine vorgespannt angeordnete Zuführrolle zum korrekten Zuführen des Bandes (12) zwischen den Außenrand der Halterungseinrichtung (22) und dem Antriebsband (30) aufweist.

4. Anlage nach einem der vorhergehenden Ansprüche, **dadurch gekennzeichnet, dass** die Aufwickelstation (18) eine zweite Geschwindigkeitsanpassungsvorrichtung aufweist zur Anpassung des Antriebs der Aufwickelstation (18) an die Antriebsgeschwindigkeit der Halterungseinrichtung (22).

5. Anlage nach einem der vorhergehenden Ansprüche, **dadurch gekennzeichnet, dass** wenigstens eine zweite Galvanisierstation (16-2) vorgesehen ist, der das die erste Galvanisierstation (16) verlassende Band zuführbar ist.

6. Anlage nach Anspruch 5, **dadurch gekennzeichnet, dass** die zweite Galvanisierstation (16-2) eine weitere Geschwindigkeitsanpassungsvorrichtung aufweist, der eine Zuführrolle der zweiten Galvanisierstation (16-2) zugeordnet ist und die seitlich auslenkbar vorgespannt haltbar ist, so dass eine Änderung der Auslenkung ein Maß für einen Geschwindigkeitsunterschied der Antriebe der beiden Galvanisierstationen (16, 16-2) ist, der von der Steuerungsvorrichtung (20) erfassbar und ausregelbar ist.

7. Anlage nach einem der vorhergehenden Ansprüche, **dadurch gekennzeichnet, dass** alle zu regelnden Antriebe nach dem Antrieb der ersten Galvanisierstation (16) durch die Steuerungsvorrichtung (20) ausrichtbar sind.

8. Anlage nach einem der vorhergehenden Ansprüche, **dadurch gekennzeichnet, dass** eine dritte Galvanisierstation vorgesehen ist.

9. Anlage nach einem der vorhergehenden Ansprüche, **dadurch gekennzeichnet, dass** jedes Galvanikbad (42, 42-2) einen elektrischen Anschluss aufweist und über den elektrischen Anschluss eine das jeweilige Galvanikbad (42) kennzeichnende Kodierung an die Steuerungsvorrichtung (20) übermittelbar ist.

10. Anlage nach einem der vorhergehenden Ansprüche, **dadurch gekennzeichnet, dass** die Abwickelstation (14) und/oder die Aufwickelstation (18) auf Rädern ruhen.

## Claims

1. System (10) for continuous electroplating a region of a strip (12) comprising an unwinding station (14), from which the non-electroplated strip (12) can be unwound and fed to a first electroplating station (16), and comprising a driven winding station (18), in which the electroplated strip (12) can be wound up, and comprising a control device (20), wherein the first electroplating station (16) comprises:
a circular, horizontally arranged holding device (22), which can be rotated about a vertical axis and at the outer edge (28) of which the strip (30) can be held so, that the region (38) to be electroplated projects downwards;
an endless drive belt (12), which over a part of the circumference abuts the outer edge (28) and the strip (30) is held between the outer edge (28) and the drive belt (30) and is thereby conveyable in the circumferential direction;
a drive (35) for rotating the holding device (22);
electroplating baths (42), which are distributed over a part of the circumference of the holding device (22) and are arranged below the holding device (22), so that the region (38) of the strip (12) to be electroplated can be conveyed through the baths (42) and electroplated there, wherein the unwinding station can be driven and the drive of the unwinding station can be adjusted in its speed to the drive speed of the holding device via a first speed adjustment device,
**characterized in that**
the electroplating baths (42) comprise a central basin (42-1) in which electrodes are located and through which the strip (12) is conveyed in order to be electroplated, and **in that** the baths (42) have an overflow basin (42-2) for collecting the electrolyte, a pumping system (42-3) and an electrical connection, wherein all components of the electroplating bath (42) are mounted on a frame (42-4) resting on rollers (42-5) and thus forming a trolley, wherein at least the basins (42-1) and (42-2) are adjustable in height so that after lowering, the electroplating bath (42) can be moved out of the electroplating station (16) and in this way the baths (42) can be easily exchanged, and wherein the electroplating baths have a trapezoidal shape so that they form a hexagonal shape when lined up and each bath (42) forms one side of the hexagon, wherein the electroplating baths in an electroplating station form five sides of a hexagon and the supply and removal of the strip takes place via the sixth side.

2. System according to claim 1, **characterized in that**
the first speed adjustment device comprises a roller which is arranged laterally movable with respect to the conveying direction of the strip (12) and over which the unwound strip (12) can be guided and which is suitable for keeping the strip (12) under tension, and wherein the deflection of the roller can be detected by the control device, and wherein the drive of the unwinding station can be adjusted by the control device (20) by controlling the drive of the unwinding station (14) to a desired deflection.

3. System according to any one of the preceding claims, **characterized in that** the first electroplating station (16) comprises a biased feed roller for correctly feeding the strip (12) between the outer edge of the holding device (22) and the drive belt (30).

4. System according to any one of the preceding claims, **characterized in that** the winding station (18) comprises a second speed adjustment device for adjusting the drive of the winding station (18) to the drive speed of the holding device (22).

5. System according to any one of the preceding claims, **characterized in that** at least one second electroplating station (16-2) is provided, to which the strip leaving the first electroplating station (16) can be fed.

6. System according to claim 5, **characterized in that** the second electroplating station (16-2) comprises a further speed adjustment device to which a feed roller of the second electroplating station (16-2) is associated and which can be held biased laterally deflectably, so that a change in the deflection is a measure of a speed difference of the drives of the two electroplating stations (16, 16-2), which can be detected and controlled by the control device (20).

7. System according to any one of the preceding claims, **characterized in that** all drives to be controlled can be aligned according to the drive of the first electroplating station (16) by the control device (20).

8. System according to any one of the preceding claims, **characterized in that** a third electroplating station is provided.

9. System according to any one of the preceding claims, **characterized in that** each electroplating bath (42, 42-2) has an electrical connection and a code identifying the respective electroplating bath (42) can be transmitted to the control device (20) via the electrical connection.

10. System according to any one of the preceding claims, **characterized in that** the unwinding station (14) and/or the winding station (18) rest on wheels.

## Revendications

1. Installation (10) de galvanisation en continu d'une zone d'une bande (12) avec un poste de déroulement (14), à partir duquel la bande (12) non galvanisée peut être déroulée et peut être transférée vers un premier poste de galvanisation (16) et avec un poste d'enroulement (18) entrainé, dans lequel la bande (12) galvanisée peut être enroulée, ainsi qu'avec un dispositif de commande (20), où le premier poste de galvanisation (16) comprend :
- un dispositif de maintien (22) de forme circulaire disposé horizontalement, qui peut être mis en rotation autour d'un axe vertical et sur le bord extérieur (28) duquel la bande (30) peut être maintenue de sorte que la zone (38) à galvaniser dépasse vers le bas,
- une bande d'entrainement (12) sans fin qui est adjacente sur une partie du périmètre sur le bord extérieur (28) et la bande (30) est maintenue entre le bord extérieur (28) et la bande d'entrainement (30) et peut ainsi être transportée dans la direction du périmètre,
- un entrainement (35) pour la mise en rotation du dispositif de maintien (22),
- des bains de galvanisation (42) qui sont distribués sur une partie du périmètre du dispositif de maintien (22) et sont disposés en-dessous du dispositif de maintien (22) de sorte que la zone (38) de la bande (12) à galvaniser peut être transportée à travers les bains (42) et peut y être galvanisée, et dans laquelle le poste de déroulement peut être entrainé et l'entrainement du poste de déroulement peut être adapté en vitesse à la vitesse d'entrainement du dispositif de maintien par le biais d'un premier dispositif d'adaptation de vitesse, **caractérisée en ce que** les bains de galvanisation (42) présentent un bassin central (42-1), dans lequel se trouvent des électrodes et à travers lequel la bande (12) est transportée pour être galvanisée, ainsi que les bains (42) présentent un bassin à débordement (42-2) pour la récupération de l'électrolyte, un système de pompes (42-3) et un raccordement électrique, où tous les composants du bain de galvanisation (42) sont agencés sur un support (42-4) qui repose sur des rouleaux (42-5) et forme ainsi un chariot, où au moins les bassins (42-1) et (42-2) peuvent être réglés en hauteur de telle manière qu'après un abaissement, le bain de galvanisation (42) peut être quitté à partir du poste de galvanisation (16) et les bains (42) peuvent être simplement échangés de cette manière, et
les bains de galvanisation ont une forme trapézoïdale de sorte qu'ils donnent lieu à une forme hexagonale lorsqu'ils sont alignés et chaque bain (42) constitue un côté de l'hexagone, où les bains de galvanisation dans un poste de galvanisation forment cinq côtés d'un hexagone et l'entrée et la sortie de la bande ont lieu sur le sixième côté.

2. Installation selon la revendication 1, **caractérisée en ce que** le premier dispositif d'adaptation de la vitesse présente un rouleau disposé mobile latéralement par rapport à la direction de transport de la bande (12), par-dessus lequel la bande (12) déroulée peut être menée et qui est approprié pour maintenir la bande (12) sous tension et la déviation du rouleau peut être détectée par le dispositif de commande et l'entrainement du poste de déroulement peut être adapté par le dispositif de commande (20) **en ce que** l'entrainement du poste de déroulement (14) est réglé à une déviation souhaitée.

3. Installation selon l'une des revendications précédentes, **caractérisée en ce que** le premier poste de galvanisation (16) présente un rouleau d'alimentation disposé précontraint pour une alimentation correcte de la bande (12) entre le bord extérieur du dispositif de maintien (22) et la bande d'entrainement (30).

4. Installation selon l'une des revendications précédentes, **caractérisée en ce que** le poste d'enroulement (18) présente un deuxième dispositif d'adaptation de vitesse pour l'adaptation de l'entrainement du poste d'enroulement (18) à la vitesse d'entrainement du dispositif de maintien (22).

5. Installation selon l'une des revendications précédentes, **caractérisée en ce qu'**au moins un deuxième poste de galvanisation (16-2) est prévu qui peut être accédé par la bande quittant le premier poste de galvanisation (16).

6. Installation selon la revendication 5, **caractérisée en ce que** le deuxième poste de galvanisation (16-2) présente un autre dispositif d'adaptation de vitesse auquel est associé un rouleau d'alimentation du deuxième poste de galvanisation (16-2) et qui peut être maintenu précontraint en déviation latéralement de sorte qu'une modification de la déviation est une mesure pour une différence de vitesse des entraînements des deux postes de galvanisation (16, 16-2), qui peut être détectée et réglée par le dispositif de commande (20).

7. Installation selon l'une des revendications précédentes, **caractérisée en ce que** tous les entraînements à régler après l'entrainement du premier poste de galvanisation (16) peuvent être conduits par le dispositif de commande (20).

8. Installation selon l'une des revendications précédentes, **caractérisée en ce qu'**un troisième poste de galvanisation est prévu.

9. Installation selon l'une des revendications précédentes, **caractérisée en ce que** chaque bain de galvanisation (42, 42-2) présente un raccordement électrique et que par le biais du raccordement électriquement, un codage caractérisant le bain de galvanisation (42) respectif peut être transmis au dispositif de commande (20).

10. Installation selon l'une des revendications précédentes, **caractérisée en ce que** le poste de déroulement (14) et/ou le poste d'enroulement (18) reposent sur des roues.
